# EUROPÄISCHE PATENTSCHRIFT

(11) **EP 0 253 278 B1**
(45) Veröffentlichungstag und Bekanntmachung des Hinweises auf die Patenterteilung: **05.02.1992**
(21) Anmeldenummer: 87109780.4
(22) Anmeldetag: 07.07.1987
(51) Int. Cl.: A21B 1/50

(54) **Elektrischer Back- und Bratofen**
Electric baking and roasting oven
Four électrique pour la cuisson et le rôtissage

(30) Priorität: 18.07.1986 DE 3624426
(43) Veröffentlichungstag der Anmeldung: 20.01.1988
(73) Patentinhaber: Licentia Patent-Verwaltungs-GmbH, 60596 Frankfurt (DE)
(72) Erfinder: Linhart, Gudrun, D-8500 Nürnberg 30 (DE); Turek, Richard, Dipl.-Oecotrophologe, D-8510 Fürth (DE); Küfner, Werner, D-8500 Nürnberg (DE); Kelchner, Roland, D-8502 Zirndorf (DE)

(56) Entgegenhaltungen:
- DE-A- 3 246 445
- DE-A- 3 303 049
- DE-U- 8 508 617
- NL-A- 8 104 739
- US-A- 3 710 775

## Beschreibung

Die Erfindung betrifft einen elektrischen Back- und Bratofen nach dem Oberbegriff des Patentanspruchs 1.

Aus der DE-A-32 46 445 ist ein Back- und Bratofen dieser Art bekannt. Durch das das Garraum-Volumen unterteilende, steckbar ausgebildete Einschubteil mit integriertem Heizkörper soll bei diesem bekannten Back- und Bratofen der Aufwand an Heizenergie vermindert werden. Es hat sich aber gezeigt, daß vom Einschubteil sehr viel Wärme abgestrahlt bzw. abgegeben wird und außerdem über die Garraumwände durch Wärmeleitung der unterhalb vom Einschubteil befindliche Garraumbereich annähernd auf den gleichen Temperaturwert aufgeheizt wird wie der darüber befindliche Garraumbereich. Da nun bei einer Garraum-Volumen-Unterteilung aufgrund der boden- und deckenseitigen Beheizung an sich dann nur der obere Garraumbereich benutzt bzw. mit Back- oder Bratgut beschickt wird, bleibt der zwangsweise mit aufgeheizte untere Garraumbereich ungenützt und die dorthin abgestrahlte bzw. durch Wärmeleitung zugeführte Wärme geht damit ungenutzt verloren.

Bei einem aus der NL-A-8 104 739 bekannten Back- u. Bratofen ist dagegen die in der Garraum-Unterteilungsplatte integrierte Heizeinrichtung gegenüber dem Garraumboden durch eine Wärmeisolierung abgeschirmt. Trotz dieser Maßnahme wird aber der vom Garraum abgetrennte und nicht beheizte untere Garraumbereich durch die Wärmeleitung über die Garraumwände in gewissen Grenzen weiterhin aufgewärmt.

Der Erfindung liegt deshalb die Aufgabe zugrunde, hier Abhilfe zu schaffen und sicherzustellen, daß bei einer Verkleinerung des Garraumes durch ein Höherversetzen der Garraum-Trennplatte das Aufwärmen des unbenutzten unteren Garraumbereiches weitgehend unterbunden bzw. erschwert wird.

Die Lösung dieser Aufgabe gemäß der Erfindung ist dem kennzeichnenden Teil des Patentanspruchs 1 zu entnehmen.

Vorteilhafte weitere Ausgestaltungen des Gegenstandes der Erfindung sind in den Unteransprüchen angegeben.

Die mit der Erfindung erzielbaren Vorteile sind darin zu sehen, daß bei einer Verkleinerung des Garraumes auch eine erhebliche Einsparung an Heizenergie erreicht wird, da die Wärmezuführung zu dem unbenutzten Teil des Garraumes weitgehend unterbunden ist und dieser Teil des Garraumes damit auch nicht in unnötiger Weise mit aufgeheizt wird.

Ein Ausführungsbeispiel der Erfindung ist in der Zeichnung dargestellt und wird anhand dieser nachfolgend näher beschrieben.

Es zeigen:
Fig. 1, in perspektivischer Ansicht die Back- und Bratofenmuffel eines elektrischen Back- und Bratofens mit einer als Einschubteil ausgebildeten Garraum-Trennplatte,
Fig. 2, eine Vorderansicht einer Back- und Bratofenmuffel mit einer Einrichtung zur automatischen Höhenverstellung der Garraum-Trennplatte.

Die in der Zeichnung dargestellte Backofenmuffel (1) für einen elektrischen Back- und Bratofen begrenzt einen Garraum (2), der durch eine nicht dargestellte Tür verschließbar ist. Die Backofenmuffel (1) besitzt im oberen Garraumbereich (Muffeldecke) einen üblichen elektrischen Heizkörper (3) - Fig. 2 - für die Oberhitze und einen unteren Heizkörper (4) für die Unterhitze. Der Heizkörper (4) für die Unterhitze ist in vorteilhafter Weise in einer als Einschubteil ausgebildeten Trennplatte (5) integriert, welche mit elektrischen Steckkontakten (6) für den Heizkörper (4) versehen ist. Mit Hilfe dieser Einschub-Trennplatte (5) besteht nun die Möglichkeit, das Volumen des Garraumes (2) zu unterteilen, so daß für kleinere Back- und Bratgutmengen auch ein kleinerer Garraum zur Verfügung steht, der energiesparender aufgeheizt werden kann. Darüber hinaus wird dann auch nur dieser vom eigentlichen Garraum (2) abgeteilte Garraumbereich verschmutzt, während der übrige Garraumbereich sauber bleibt.Der in der Garraum-Einschub-Trennplatte (5) integrierte Heizkörper (4) ist gegenüber dem Garraumboden (7) durch eine hochtemperaturbeständige Wärmeisolierung (8) abgeschirmt, so daß die Wärmeabstrahlung vom Heizkörper (4) zwangsweise nur nach oben in Richtung zur Muffeldecke gerichtet ist. Im Inneren der Backofenmuffel (1) sind an deren Seitenwandungen (9) im unteren und mittleren Bereich Führungsschienen (10, 10ʹ) für die Garraum-Einschub-Trennplatte (5) angebracht. An der Garraumrückwandung (11) sind in der entsprechenden Höhenlage elektrische Steckdosen (12, 12ʹ) für die elektrischen Steckkontakte (6) an der Trennplatte (5) vorgesehen, die über elektrische Verbindungsleitungen mit Einstell- und Schaltorganen des Back- und Bratofens in Verbindung stehen.

Um nun bei Benutzung des oberen Garraumbereiches (Trennplatte (5) ist in den oberen Führungsschienen (10) eingeschoben) eine Wärmeleitung von diesem Garraumbereich in den unterhalb der Trennplatte (5) befindlichen unbenutzten Garraumbereich weitgehend zu unterbinden, sind in den Garraum-Seitenwandungen (9, 9ʹ) und gegebenenfalls auch in der Garraum-Rückwandung (11) in Höhe der oberen Trennplattenführung (10) Unterbrechungen (14) vorgesehen. Die Unterbrechungen (14) sind dabei als eine in horizontaler Ebene verlaufende Schlitzsteg-Anordnung ausgeführt. Die seitlichen Unterbrechungen (14) sind in vorteilhafter Weise durch die Führungsschienen (10) für die Trennplatte (5) ab- bzw. überdeckt, so daß sie für den Benutzer des Garraumes (2) von vorne her praktisch nicht sichtbar sind. Zweckmäßig ist es, die Führungsschienen (10) nur punktförmig an der Garraumseitenwandung (9) anzubringen, um auch von dieser Seite her die Wärmeleitung bzw. Wärmeübertragung zu verringern. Um die Außenwandung der Backofenmuffel (1) wird in üblicher Weise eine Wärmeisolierung gelegt, durch die die Unterbrechungen (14) in den Muffelwandungen nach außen hin überdeckt sind. Vorteilhaft ist es auch, den vorderen Rahmen (15) der Backofenmuffel (1) ebenfalls mit schlitzartigen Unterbrechungen (16) zu versehen, um dadurch die Wärmeleitung vom oberen Garraumbereich zum unteren Garraumbereich noch weiter zu unterbinden.

Gemäß Weiterbildung der Erfindung zeigt Fig. 2 ein Ausführungsbeispiel, bei dem die beheizte Garraum-Trennplatte (5ʹ) nicht manuell sondern automatisch über eine Höhenverstellungseinrichtung in die Garraum-Unterteilungsposition gebracht wird. Die Höhenverstellungseinrichtung wird dabei elektrisch betrieben und über ein entsprechendes Organ in Betrieb gesetzt. Die genannte Einrichtung besteht aus einem Gleichstrommotor (21) mit Links- und Rechtslauf. Dieser Motor hebt bzw. senkt die Garraum-Trennplatte (5ʹ) über einen Seilzug (22), Führungsstegen (23, 23ʹ) und Tragewinkel (24, 24ʹ) für die Garraum-Trennplatte (5ʹ), die mittels Stütz- und Gleitrollen (25) an den Führungsstegen (23, 23ʹ) geführt sind. Die seitlichen Führungsschienen (10ʺ) dienen hier neben der Abdeckung der schlitzartigen Unterbrechungen (14) in den Muffel-Seitenwänden (9, 9ʹ) auch als Höhenbegrenzungsanschlag für die Garraum-Trennplatte (5ʹ). Die Trennplatte (5ʹ) ist auch bei diesem Ausführungsbeispiel unterseitig mit einer hochtemperaturbeständigen Wärmeisolierung (8ʹ) versehen, um den oberen beheizten Garraumbereich gegenüber dem unteren, unbeheizten Garraumbereich entsprechend abzuschirmen. Weiterhin ist in der Garraum-Trennplatte (5ʹ) als Unterhitze ein nicht dargestellter elektrischer Heizkörper integriert.

## Patentansprüche

1. Elektrischer Back- und Bratofen mit einem durch eine Tür verschließbaren Garraum (2), der mit einem oberen und einem unteren Heizkörper (3, 4) für die Ober- und Unterhitze ausgerüstet ist, wobei der die Unterhitze bildende Heizkörper (4) zwecks Verkleinerung des zu beheizenden Garraum-Volumens in einer an eine Stromversorgung (6) anschließbaren und in der Garraumhöhe versetzbaren Trennplatte (5) integriert und gegenüber dem Garraumboden (7) durch eine Wärmeisolierung (8) abgeschirmt ist, dadurch gekennzeichnet, daß in den Garraum-Seitenwandungen (9, 9') und gegebenenfalls in der Garraum-Rückwandung (13) in Höhe der oberen Führungen (10) für die Trennplatte (5) Unterbrechungen (14) zur Verminderung der Wärmeleitung in den unteren, abgetrennten Garraumteil vorgesehen sind.

2. Back- und Bratofen nach Anspruch 1, dadurch gekennzeichnet, daß die Unterbrechungen (14) in den Garraumwandungen als eine in horizontaler Ebene verlaufende Schlitzsteg-Anordnung ausgeführt sind.

3. Back- und Bratofen nach Anspruch 1 oder 2, dadurch gekennzeichnet, daß die seitlichen Unterbrechungen (14) durch die Trennplatten-Führungen (10, 10ʺ) abgedeckt sind.

4. Back- und Bratofen nach Anspruch 3, dadurch gekennzeichnet, daß die Führungen (10, 10ʺ) punktförmig an der Garraumseitenwandung (9, 9ʹ) angebracht bzw. angelegt sind.

5. Back- und Bratofen nach Anspruch 1, dadurch gekennzeichnet, daß im vorderen Rahmen (15) der Backofenmuffel (1) schlitzartige Unterbrechungen (16) vorgesehen sind.

6. Back- und Bratofen nach Anspruch 1, dadurch gekennzeichnet, daß für die Garraum-Trennplatte (5ʹ) eine elektrisch arbeitende Höhenverstellungseinrichtung (21, 22) vorgesehen ist.

7. Back- und Bratofen nach Anspruch 6, dadurch gekennzeichnet, daß die Höhenverstellungseinrichtung aus einem Gleichstrommotor (21) mit Links- und Rechtslauf sowie einem Seilzug (22) und Führungsstegen (23, 23ʹ) besteht.

## Claims

1. Electric baking and roasting oven with a cooking chamber (2), closable by a door and equipped with an upper and lower heating element (3, 4) for upper and lower heat, wherein in order to reduce the capacity of the cooking chamber to be heated the heating element (4) forming the lower heat is incorporated in a separating panel (5), which can be connected to an electricity supply (6) and can be moved up and down in the cooking chamber, and which is shielded from the bottom (7) of the cooking chamber by heat insulation (8), characterised in that, in order to reduce heat conduction into the lower, separate part of the cooking chamber, gaps are provided in the cooking chamber side walls (9, 9') and optionally in the cooking chamber rear wall (13) level with the upper guides (10) for the separating panel (5).

2. Baking and roasting oven according to claim 1, characterised in that the gaps (14) in the cooking chamber walls are formed as a slot web arrangement extending in the horizontal plane.

3. Baking and roasting oven according to claim 1 or 2, characterised in that the lateral gaps (14) are covered by the separating panel guides (10, 10").

4. Baking and roasting oven according to claim 3, characterised in that the guides (10, 10") are mounted on or applied to the cooking chamber wall (9, 9') by fixings provided at intervals.

5. Baking and roasting oven according to claim 1, characterised in that slot-like gaps (16) are provided in the front frame (15) of the baking oven muffle (1).

6. Baking and roasting oven according to claim 1, characterised in that an electrically operating height adjustment device (21, 22) is provided for the cooking chamber separating panel (5').

7. Baking and roasting oven according to claim 6, characterised in that the height adjustment device consists of a direct current motor (21) with left-handed and right-handed operation and a Bowden control (22) and guide webs (23, 23').

## Revendications

1. Four électrique pour la cuisson et le rôtissage comportant un espace de cuisson (2) pouvant être fermé par une porte et qui est équipé d'un corps chauffant supérieur et un corps chauffant inférieur (3, 4) pour la chaleur de dessus et de dessous, le corps chauffant (4) assurant la chaleur de dessous, dans le but de diminuer le volume à chauffer de l'espace de cuisson, étant intégré dans une plaque de séparation (5) pouvant être décalée sur la hauteur de l'espace de cuisson et pouvant être raccordée à une alimentation électrique 6, ledit corps chauffant étant protégé par une isolation thermique (8) par rapport au fond (7) de l'espace de cuisson, caractérisé en ce que dans les parois latérales (9, 9') et, le cas échéant, dans la paroi arrière (13) de l'espace de cuisson, à la hauteur des guides supérieurs (10) pour la plaque de séparation (5) on a prévu des ouvertures (14) pour diminuer la conduction de la chaleur dans la partie inférieure séparée de l'espace de cuisson.

2. Four pour la cuisson et le rôtissage suivant la revendication 1, caractérisé en ce que les ouvertures (14) dans les parois de l'espace de cuisson sont réalisées dans une disposition se présentant sous la forme d'une bande de fentes s'étendant dans le plan horizontal.

3. Four pour la cuisson et le rôtissage suivant la revendication 1 ou 2, caractérisé en ce que les ouvertures latérales (14) sont recouvertes par les guides (10, 10'') de la plaque de séparation.

4. Four pour la cuisson et le rôtissage suivant la revendication 3, caractérisé en ce que les guides (10, 10") sont disposés ou fixés ponctuellement sur les parois latérales (9, 9') de l'espace de cuisson.

5. Four pour la cuisson et le rôtissage suivant la revendication 1, caractérisé en ce que des ouvertures en forme de fente (16) sont prévues dans le cadre avant (15) du moufle de four (1).

6. Four pour la cuisson et le rôtissage suivant la revendication 1, caractérisé en ce qu'un dispositif de réglage en hauteur (21, 22) à fonctionnement électrique est prévu pour la plaque de séparation (5') de l'espace de cuisson.

7. Four pour la cuisson et le rôtissage suivant la revendication 6, caractérisé en ce que le dispositif de réglage en hauteur comprend un moteur à courant continu (21) avec marche à gauche et à droite ainsi qu'un câble de transmission (22) et des nervures de guidage (23, 23').
